# EUROPÄISCHE PATENTSCHRIFT

(11) **EP 0 754 831 B1**
(45) Veröffentlichungstag und Bekanntmachung des Hinweises auf die Patenterteilung: **01.03.2000**
(21) Anmeldenummer: 96111784.3
(22) Anmeldetag: 22.07.1996
(51) Int. Cl.: E05D 15/52, E05D 7/04

(54) **Flügelseitiges Ecklagerbeschlagteil für Drehkippfenster**
Wing side corner support for tilt and turn window
Palier d'angle du côté de l'aile pour fenêtre pivotante et basculante

(30) Priorität: 20.07.1995 DE 29511756 U
(43) Veröffentlichungstag der Anmeldung: 22.01.1997
(73) Patentinhaber: FERCO INTERNATIONAL FERRURES ET SERRURES DE BATIMENT, 57400 Sarrebourg (FR)
(72) Erfinder: Prevot, Gérard, F-57430 Willerwald (FR); Vigreux, Daniel, Sarrebourg (FR)
(74) Vertreter: Glawe, Delfs, Moll & Partner

(56) Entgegenhaltungen:
- DE-A- 4 102 295
- GB-A- 1 105 081

## Beschreibung

Die Erfindung betrifft ein flügelseitiges Ecklagerteil für Drehkippfenster von der im Oberbegriff des Anspruchs 1 angegebenen Art. Ein Ecklagerbeschlag hat die Aufgabe, den Flügel eines Drehkippfensters an der unteren Flügelrahmenecke so zu lagern, daß der Flügel um eine vertikale Achse gedreht und um eine horizontale Achse gekippt werden kann. Er besteht aus dem rahmenseitigen Ecklagerbesclagteil, das ein den Flügel abstützendes und lagerndes Scharnierteil wie Schanierzapfen oder Lagerpfanne aufweist, und dem flügelseitigen Ecklagerbeschlagteil, das am Flügel, vorzugsweise in dessen Falz befestigt wird und außerhalb des Falzes eine Scharnierhülse, gegebenenfalls mit Kugelzapfen aufweist, die am rahmenseitigen Ecklagerbeschlagteil dreh- und kippbar gelagert ist.

Es ist erwünscht, und teilweise auch bekannt, an einem Ecklagerbeschlag Einstellmöglichkeiten vorzusehen, um den Flügel relativ zum Rahmen bzw. der durch das rahmenseitige Ecklagerbeschlagteil festgelegten Dreh- und Kippachse in begrenztem Maße einstellen zu können. Zweck dieser Einstellungen ist eine einwandfreie und leichtgängige Öffnungsbewegung des Flügels, eine gute Kräfteverteilung auf die Beschlagteile sowie eine gute Verschlußanlage und gute Abdichtung des Flügels gegen den Rahmen.

Besonders wichtig ist eine solche Einstellmöglichkeit dann, wenn sich der Fensterflügel abgesenkt oder verzogen hat.

Ein Absenken kann entweder durch Spiel oder Lockerung in den Beschlagteilen auftreten oder auch durch Verformung des Flügelrahmens selbst in der Art, daß der Flügelrahmen seine exakt rechtwinkelige Form verliert und die waagerechten Flügelholme sich absenken. Damit der Flügelrahmen auch in einem solchen Fall klemmfrei geschlossen werden kann, muß häufig seine Ausrichtung im Fensterrahmen nachträglich geändert werden.

Ein Ecklagerbeschlagteil gemäß dem Oberbegriff des Anspruchs 1 ist aus DE-C-31 00 416 gekannt. Bei diesem bekannten Beschlagteil sind das Befestigungsteil und das Lagerteil jeweils als Winkel ausgebildet, deren horizontale Schenkel verschiebbar miteinander verbunden sind. Die vertikalen Schenkel stehen sich mit einem Spalt gegenüber und sind durch zwei Gewindebolzen miteinander verbunden, durch deren Verdrehung eine Parallelverschiebung des Lagerteils relativ zum Befestigungsteil bewirkt und dadurch die Falzluft zwischen den vertikalen Rahmenschenkeln des Flügels und des Festrahmens verändert werden. Nachteilig bei diesem bekannten Beschlag ist es, daß außer der Parallelverschiebung keine weiteren Einstellmöglichkeiten des Lagerteils gegenüber dem Befestigungsteil gegeben sind. Außerdem erfordert der bekannte Beschlag eine Verbindung des Lagerteils mit dem Befestigungsteil nicht nur durch die Befestigungsmittel, sondern durch zusätzliche Führungen im Bereich ihrer horizontalen Schenkel.

Ein weiteres Ecklagerbeschlagteil gemäß dem Oberbegriff des Anspruchs 1 oder 5 ist aus DE-C-41 02 295 bekannt. Bei ihm sind Befestigungsteil und Lagerteil mittels Exzentern parallel zueinander, senkrecht zur Flügelebene verstellbar. Hierdurch kann eine nachträgliche Regulierung des Andrucks des Flügels durchgeführt werden. Eine Verstellung in Richtung der Falzluft, wie sie bei einem abgesenkten oder in seiner Ebene verformten Flügelrahmen erforderlich ist, ist damit jedoch nicht möglich.

Aus GB-A-1 105 081 ist ein Scharnier bekannt, das an einem Befestigungsteil oder einer Wand durch mindestens zwei Schrauben einstellbar befestigt ist, wobei das Scharnierteil einen eine Berührungslinie oder Berührungspunkt bildenden Vorsprung aufweist, um den das Scharnierteil durch entsprechendes Anziehen der Schrauben gekippt werden kann. Der Vorsprung kann auch durch ein zwischen die beiden Teile eingelegtes separates Teil, zum Beispiel Zylinder oder Kugel, gebildet werden.

Der Erfindung liegt die Aufgabe zugrunde, ein Ecklagerbeschlagteil der angegebenen Art derart zu verbessern, daß die Einstellmöglichkeit des Lagerteils relativ zum Befestigungsteil erweitert und damit insbesondere ein Nachjustieren von abgesenkten oder verzogenen Flügelrahmen ermöglicht wird, wobei das Ecklagerbeschlagteil auch baulich und hinsichtlich seiner Montage vereinfacht werden soll.

Erfindungsgemäße Lösungen der Aufgabe sind in den Ansprüchen 1 und 5 angegeben. Die Unteransprüche beziehen sich auf vorteilhafte weitere Ausgestaltung der Erfindung.

Durch die erfindungsgemäße Ausbildung des Befestigungsteils und Lagerteils und der zwischen ihnen vorgesehenen Einstellmöglichkeit kann in einfacher Weise beim Zusammenbau von Befestigungsteil und Lagerteil die Winkellage zwischen diesen Teilen und damit der Winkel - in Flügelebene gesehen - zwischen dem vertikalen Flügelrahmenholm und dem vertikalen Holm des feststehenden Rahmens, aber auch der Abstand zwischen dem vertikalen Flügelrahmenholm und der vertikalen Drehachse des Ecklagers, eingestellt werden. Dies ist nicht nur bei der Neumontage eines Drehkippfensters möglich, sondern auch jederzeit nachträglich durch Lösen und Wiederverbinden von Lagerteil und Befestigungsteil, z. B. wenn dies zum Nachjustieren eines abgesenkten Fensterflügels nötig ist.

Besonders vorteilhaft sind Ausführungsformen der Erfindung, bei denen durch die Formgebung des Einlegeteils eine quer zur Flügelebene verlaufende horizontale Kippachse gebildet wird, um die das Lagerteil gegenüber dem Befestigungsteil durch unterschiedliches Anziehen der Befestigungsmittel verkippt werden kann. Dadurch ist eine stufenlose Einstellung der Winkellage des Lagerteils relativ zum Befestigungsteil möglich.

Ausführungsformen der Erfindung werden anhand der Zeichnungen näher erläutert. Es zeigt:

Fig. 1 eine schematische und etwas vereinfachte perspektivische Skizze des Ecklagerbeschlagteils in Explosionsdarstellung gemäß einer ersten Ausführungsform.

Fig. 2 und 3 je eine Draufsicht auf das erfindungsgemäße flügelseitige Ecklagerbeschlagteil im getrennten bzw. zusammengebautem Zustand.

Fig. 3 und 4 eine Seitenansicht der getrennten Bestandteile des Ecklagerbeschlagteils zur Erläuterung der dabei vorgebenen Einstellmöglichkeit.

Fig. 6 bis 9 zeigen in schematischer Seitenansicht weitere Ausführungsformen von erfindungsgemäßen Ecklagerbeschlagteilen.

Das dargestellte flügelseitige Ecklagerbeschlagteil besteht aus dem Befestigungsteil 1 und dem Lagerteil 3. Das Befestigungsteil 1 wird an der Falzfläche 7 eines Fensterflügels 5 befestigt, dessen Flügelrahmen in Fig. 1 der Einfachheit halber als Holzflügelrahmen dargestellt ist, vorzugsweise aber aus Kunststoff- oder Metallprofilen besteht, wie in Fig. 2 und 3 dargestellt. Der Befestigungsteil 1 hat einen vertikalen Schenkel 9, der an der vertikalen Falzfläche 7 des Flügels 5 befestigt wird, beispielsweise durch Eingriff in eine hinterschnittene Profilnut 11 des Flügelrahmens 5 (Fig. 2 und 3), und einen waagerechten Schenkel 13, der die horizontale untere Falzfläche des Flügelrahmens 5 untergreift und an dieser in geeigneter Weise befestigt ist, z.B. durch einen in eine hinterschnittene Nut eingreifenden drehbaren Excenter 15. Der vertikale Schenkel 9 des Befestigungsteils 1 bildet eine von der Falzfläche 7 abgewandte und wie diese vertikal und rechtwinkelig zur Flügelebene verlaufende Kupplungsfläche 17, von der zwei Gewindebuchsen 19 vorspringen, die je eine Gewindebohrung umgeben.

Das Lagerteil 3 hat am Ende eines aus dem Falzraum des Flügels 5 herausführenden Lappens 21 eine Scharnierhülse 23, die zur Drehlagerung am (nicht dargestellten) rahmenseitigen Ecklagerbeschlagteil bestimmt ist. Sie kann hierzu einen Kugelzapfen 25 aufweisen, der in einer entsprechenden Kugelpfanne des rahmenseitigen Ecklagerteils drehbar und kippbar gelagert ist. Alternativ kann die Scharnierhülse 23 unten offen sein und einen am Ecklagerbeschlagteil um eine horizontale Achse kippbar gelagerten Drehzapfen aufnehmen. Die verschiedenen Arten der Lagerung der Scharnierhülse 23 am rahmenseitigen Ecklagerbeschlagteil sind bekannt.

Ein vom Lappen 21 rechtwinkelig abstehender Flansch 27 des Lagerteils 3 bildet eine der Kupplungsfläche 17 des Befestigungteils 1 zugewandte Kupplungsfläche 29, die allgemein vertikal und rechtwinkelig zur Flügelebene verläuft. In dem Flansch 27 befinden sich zwei Löcher 31 mit Ansenkungen, die die Gewindebuchsen 19 des Befestigungsteils 1 aufnehmen können. Mit Senkkopfschrauben 33, die in die Gewindebohrungen der Gewindebuchsen 19 eingeschraubt werden, können Lagerteil 3 und Befestigungsteil 1 miteinander verbunden werden. Das Bestigungsteil 1 hat am oberen Ende seines vertikalen Schenkels 9 einen Vorsprung 35, der auf der oberen Stirnfläche des Flansches 27 des Lagerteils 3 aufliegt und zur Einleitung des Flügelgewichts in das Lagerteil 3 dient, so daß die Gewindebuchsen 19 und Schrauben 33 entlastet werden.

Zwischen die einander zugewandten Kupplungsflächen 17 und 29 des Befestigungsteils 1 und Lagerteils 3 wird ein Einlegeteil 41 eingesetzt, das Durchtrittslöcher 43 für den Durchtritt der Gewindebuchsen 19 aufweist. Die Dicke des Einlegeteils 41 ist über seine vertikale Höhe nicht konstant. Bei der dargestellten, bevorzugten Ausführungsform hat das Einlegeteil 41 über etwa die Hälfte seiner Höhe eine konstante Dicke und ist über die andere Hälfte seiner Höhe (in Fig. 1 die untere Hälfte) keilförmig mit abnehmender Dicke ausgebildet. An der Grenze zwischen dem Planparallelen und dem keilförmigen Abschnitt hat das Einlegeteil 41 somit eine Kante 45, um die beim Zusammenbau des Lagerteils 3 relativ zum Befestigungsteil 1 gekippt werden kann, und zwar abhängig vom Anziehzustand der Schrauben 33.

Dies wird anhand von Fig. 4 und 5 erläutert. Wenn gemäß Fig. 4 beim Zusammenbau zuerst die obere Schraube 33 festgezogen wird, so gelangt die Kupplungsfläche 29 des Lagerteils 3 zur satten Anlage an den oberen, planparallelen Abschnitt des Einlegeteils 41 und wird dadurch parallel zur Kupplungsfläche 17 des Befestigungsteils 1 ausgerichtet. Das nachträgliche Festziehen der unteren Schraube 33 ändert hieran im wesentlichen nichts mehr. Die Achsrichtung der Scharnierhüle 33 verläuft somit im wesentlichen parallel zur vertikalen Falzfläche des Flügels.

Wird gemäß Fig. 5 beim Zusammenbau zuerst die untere Schraube 33b festgezogen, so gelangt die Kupplungsfläche 29 des Lagerteils 3 zur satten Anlage an den unteren, keilförmigen Teil des Einlegeteils 41, so daß die Achsrichtung der Scharnierachse 33 in einem Winkel zur vertikalen Falzfläche des Flügels eingestellt wird.

Wird beim Zusammenbau gemäß Fig. 4 oder Fig. 5 die zuerst festzuziehende Schraube (33a in Fig. 4 oder 33b in Fig. 5) nur mit mäßiger Kraft festgezogen und anschließend die andere Schraube zusätzlich festgezogen, so können Zwischeneinstellungen zwischen den in Fig. 4 und Fig. 5 gezeigten Fällen eingestellt werden.

Wird das Einlegeteil 41 verkehrtherum eingesetzt, so daß die keilförmige Hälfte oben liegt, so lassen sich die Einstellmöglichkeiten erweitern. Ferner ist es denkbar, das Einlegeteil 41 gegen ein anderes Einlegeteil mit anderer Dicke und/oder größerem oder kleinerem Keilwinkel auszutauschen oder gegen ein Einlegeteil, das über seine ganze Höhe keilförmig verläuft.

Zur Verbesserung des festen Sitzes des Lagerteils 3 am Befestigungsteils 1 kann das Einlegeteil 3 auf der dem Lagerteil 3 und/oder der dem Befestigungsteils 1 zugewandten Fläche mit vertikalen oder horizontalen Riefen oder einer anderen Aufrauhung (nicht dargestellt) versehen sein.

Durch die Erfindung wird mit einfachen Mitteln eine Einstellmöglichkeit geschaffen, mit der beim Einbau oder nachträglich der Winkel zwischen dem vertikalen Flügelholm und der Drehachse des Ecklagerbeschlages, und damit auch der horizontale Abstand zwischen der unteren Flügelecke und der Drehachse verändert werden kann. Alle für diese Einstellbarkeit benötigten Teile 1, 3, 41, 33 sind bei montiertem Ecklagerbeschlagteil im Falzraum des Drehkippfensters aufgenommen.

Fig. 6 zeigt schematisch eine Ausführungsform des Ecklagerbeschlagteils, bei dem das zwischen Befestigungsteil 1 und Lagerteil 3 eingesetzte Einlegeteil 41 die Form eines einfachen Keiles hat. Indem das Einlegeteil 41 mit seinem dünnen Ende nach oben oder unten gerichtet eingesetzt oder ganz weggelassen wird, kann der Abstand bzw. der Winkel zwischen Befestigungteil 1 und Lagerteil 3 verändert werden.

Bei der Ausführungsform nach Fig. 7 hat das zwischen Befestigungsteil 1 und Lagerteil 3 eingesetzte Einlegeteil 41 die Form eines Doppelkeils, der auf einer Seite in seiner Längsmitte eine horizontal verlaufende stumpfe Kante 51 bildet. Durch unterschiedlich starkes Anziehen der oberhalb und unterhalb dieser Kante verlaufenden Befestigungsschrauben, die in allen Figuren 6 bis 11 nur durch strichpunktierte Linien angedeutet sind, kann das Befestigungsteil 1 um die durch die Kante 51 gebildete Kippachse relativ zum Lagerteil 3 gekippt und in beliebiger Winkellage festgelegt werden.

In gleicher Weise funktioniert die Ausführungsform nach Fig. 8, bei der das zwischen Befestigungsteil 1 und Lagerteil 3 eingesetzte Einlegeteil 41 eine Platte ist, die in halber Höhe einen querverlaufenden rippenförmigen Vorsprung 61 aufweist, der eine Kippachse für das durch die Befestigungsschrauben gegen das Einlegeteil 41 angepreßte Befestigungsteil 1 bildet.

Bei der Ausführungsform nach Fig. 9 besteht das zwischen Befestigungsteil 1 und Lagerteil 3 eingesetzte Einlegeteil aus zwei Keilen 41a, 41b, die relativ zueinander verschoben werden können, um den Abstand zwischen Befestigungsteil 1 und Lagerteil 3 zu verändern.

Bei den Ausführungsformen nach Fig. 6, 7 und 8 kann das Einlegeteil selbstverständlich auch umgekehrt eingesetzt werden, so daß seine Keilfläche bzw. der Vorsprung 51 oder 61 dem Lagerteil 3 zugewendet ist.

## Patentansprüche

1. Flügelseitiges Ecklagerbeschlagteil für Drehkippfenster, mit einem Befestigungsteil (1), das an der unteren Ecke des Flügels (5) in dessen Falz (7) befestigbar ist, einem davon getrennt ausgebildeten Lagerteil (3), das ein Scharnierelement (23) mit in Einbaulage vertikaler Drehachse zur Lagerung an einem zugehörigen rahmenseitigen Ecklagerbeschlagteil aufweist, und Befestigungsmitteln (33), die das Befestigungsteil (1) und Lagerteil (3) einstellbar miteinander verbinden, wobei das Befestigungsteil (1) und das Lagerteil (3) einander gegenüberstehende Kupplungsflächen (17, 29) aufweisen, die bei montiertem Ecklagerbeschlagteil etwa parallel zur lotrechten Falzfläche (7) des Flügels verlaufen und deren gegenseite Position durch die Befestigungsmittel (33) einstellbar ist,
**dadurch gekennzeichnet**, daß die Befestigungsmittel (33) die beiden Kupplungsflächen (17, 29) über mindestens ein dazwischen angeordnetes Einlegeteil (41) gegeneinander anpressen, wobei
das Einlegeteil (41) eine solche Formgebung hat, daß durch Anziehen der Befestigungsmittel (33) eine definierte Winkelstellung zwischen den Kupplungsflächen (17, 29) vom Befestigungsteil (1) und Lagerteil (3) einstellbar ist, und daß die Befestigungsmittel (33) Schrauben sind, die durch Löcher (31) des Lagerteils (3) und durch Löcher (43) des Einlegeteils (41) hindurch in Gewindebohrungen des Befestigungsteils (1) einschraubbar sind.

2. Beschlagteil nach Anspruch 1,
**dadurch gekennzeichnet**, daß an dem Einlegeteil (41) ein im wesentlichen horizontal verlaufender Vorsprung (51, 61, 71, 81) oder eine Kante ausgebildet ist, der bzw. die eine Kippachse bildet, um die das Lagerteil (3) relativ zum Befestigungsteil (1) verkippt werden kann, wobei die Kippwinkellage zwischen beiden Teilen durch Anziehen der Schrauben (33) einstellbar ist.

3. Beschlagteil nach Anspruch 1 oder 2,
**dadurch gekennzeichnet**, daß das Einlegeteil (41) eine über seine vertikale Höhe unterschiedliche Dicke aufweist.

4. Beschlagteil nach Anspruch 1,
**dadurch gekennzeichnet**, daß die Gewindebohrungen des Befestigungsteils (1) von vorspringenden Gewindebuchsen (19) umgeben sind, auf die die passend ausgebildeten Löcher (43, 31) des Einlegeteils (41) und des Lagerteils (3) aufsteckbar sind.

5. Flügelseitiges Ecklagerbeschlagteil für Drehkippfenster, mit einem Befestigungsteil (1), das an der unteren Ecke des Flügels (5) in dessen Falz (7) befestigbar ist, einem davon getrennt ausgebildeten Lagerteil (3), das ein Scharnierelement (23) mit in Einbaulage vertikaler Drehachse zur Lagerung an einem zugehörigen rahmenseitigen Ecklagerbeschlagteil aufweist, und Befestigungsmitteln (33), die das Befestigungsteil (1) und Lagerteil (3) einstellbar miteinander verbinden, wobei das Befestigungsteil (1) und das Lagerteil (3) einander gegenüberstehende Kupplungsflächen (17, 29) aufweisen, die bei montiertem Ecklagerbeschlagteil etwa parallel zur lotrechten Falzfläche (7) des Flügels verlaufen und deren gegenseite Position durch die Befestigungsmittel (33) einstellbar ist,
**dadurch gekennzeichnet**, daß die Befestigungsmittel (33) die beiden Kupplungsflächen (17, 29) über mindestens ein dazwischen angeordnetes Einlegeteil (41) gegeneinander anpressen,
daß das Einlegeteil (41) eine solche Formgebung hat, daß durch Anziehen der Befestigungsmittel (33) eine definierte Winkelstellung zwischen den Kupplungsflächen (17, 29) vom Befestigungsteil (1) und Lagerteil (3) einstellbar ist, wobei das Einlegeteil (41) über einen Abschnitt seiner Höhe mit konstanter Dicke und über einen anderen Abschnitt seiner Höhe keilförmig mit abnehmender Dicke ausgebildet ist, und daß die Kupplungsflächen (17, 29) von Befestigungsteil (1) und Lagerteil (3) mit zwei Befestigungsmitteln (33) gegeneinander ziehbar sind, die im einen bzw. anderen Abschnitt der Höhe des Einlegeteils (41) wirksam sind.

## Claims

1. A corner mounting fitting part on the leaf-side for tilt-and-turn windows, having a fastening member (1) which can be fastened at the bottom corner of the leaf (5) in the rebate (7) thereof, a mounting member (3) which is formed separately therefrom and which has a hinge element (23) with a vertical pivot axis in the installed position for mounting on an associated corner mounting fitting part on the frame side, and fastening means (33) which connect the fastening member (1) and the mounting member (3) adjustably to one another, wherein the fastening member (1) and the mounting member (3) have mutually opposed coupling surfaces (17,29) which, when the corner mounting fitting part is installed, extend approximately parallel to the perpendicular rebate surface (7) of the leaf and the mutual position of which can be adjusted by the fastening means (33), characterised in that the fastening means (33) press the two coupling surfaces (17,29) against one another via at least one insert part (41) disposed between them, wherein the shape of the insert part (41) is such that by tightening the fastening means (33) a given angular position can be set between the coupling surfaces (17,29) of the fastening member (1) and the mounting member (3), and in that the fastening means (33) are screws which can be screwed through holes (31) in the mounting member (3) and through holes (43) in the insert part (41) into threaded bores in the fastening member (1).

2. A fitting part according to Claim 1, characterised in that a substantially horizontally extending projection (51,61,71,81) or edge is formed on the insert part (41), which projection or edge forms a tilt axis about which the mounting member (3) can be tilted relative to the fastening member (1), wherein the tilt angle position between the two parts can be adjusted by tightening the screws (33).

3. A fitting part according to Claim 1 or 2, characterised in that the insert part (41) is of varying thickness over its vertical height.

4. A fitting part according to Claim 1, characterised in that the threaded bores of the fastening member (1) are surrounded by projecting threaded bushes (19) on to which the matching holes (43,31) of the insert part (41) and of the mounting member (3) can be fitted.

5. A corner mounting fitting part on the leaf-side for tilt-and-turn windows, having a fastening member (1) which can be fastened at the bottom corner of the leaf (5) in the rebate (7) thereof, a mounting member (3) which is formed separately therefrom and which has a hinge element (23) with a vertical pivot axis in the installed position for mounting on an associated corner mounting fitting part on the frame side, and fastening means (33) which connect the fastening member (1) and the mounting member (3) adjustably to one another, wherein the fastening member (1) and the mounting member (3) have mutually opposed coupling surfaces (17,29) which, when the corner mounting fitting part is installed, extend approximately parallel to the perpendicular rebate surface (7) of the leaf and the mutual position of which can be adjusted by the fastening means (33), characterised in that the fastening means (33) press the two coupling surfaces (17,29) against one another via at least one insert part (41) disposed between them, in that the shape of the insert part (41) is such that by tightening the fastening means (33) a given angular position can be set between the coupling surfaces (17,29) of the fastening member (1) and the mounting member (3), wherein over a portion of its height the insert part (41) is formed with constant thickness and over another portion of its height it is of wedge-shaped form with decreasing thickness, and in that the coupling surfaces (17,29) of the fastening member (1) and the mounting member (3) can be drawn together by two fastening means (33) which are operative in one or other portion of the height of the insert part (41).

## Revendications

1. Palier d'angle du côté du battant pour fenêtre pivotante et basculante, avec un élément de fixation (1) pouvant être fixé dans le coin inférieur du battant (5), dans la feuillure (7) de celui-ci, un élément de palier (3) réalisé séparément de ce dernier et présentant un élément de charnière (23) à axe de rotation vertical en position montée, destiné au montage sur un palier d'angle associé du côté du cadre dormant, et des moyens de fixation (33) reliant, de manière réglable, l'élément de fixation (1) et l'élément de palier (3), l'élément de fixation (1) et l'élément de palier (3) présentant des surfaces de couplage (17, 29) se faisant face et s'étendant, lorsque le palier d'angle est monté, environ parallèlement à la surface de feuillure verticale (7) du battant et dont la position de l'une par rapport à l'autre est réglable par les moyens de fixation (33), caractérisé par le fait que les moyens de fixation (33) pressent les deux surfaces de couplage (17, 29) l'une contre l'autre par l'intermédiaire d'un élément intercalaire (41) disposé entre elles, l'élément intercalaire (41) étant façonné de telle sorte que par le serrage des moyens de fixation (33) peut être réglée une position angulaire définie entre les surfaces de couplage (17, 29) de l'élément de fixation (1) et de l'élément de palier (3), et que les moyens de fixation (33) sont des vis pouvant être vissées, à travers des trous (31) de l'élément de palier (3) et des trous (43) de l'élément intercalaire (41), dans des alésages taraudés de l'élément de fixation (1).

2. Palier suivant la revendication 1, caractérisé par le fait que sur l'élément intercalaire (41) est formée une saillie (51, 61, 71, 81) s'étendant sensiblement horizontalement ou un bord formant, par exemple, l'un des axes de pivotement autour duquel l'élément de palier (3) peut être pivoté par rapport à l'élément de fixation (1), la position angulaire de pivotement entre les deux éléments étant réglable par serrage des vis (33).

3. Palier suivant la revendication 1 ou 2, caractérisé par le fait que l'élément intercalaire (41) présente une épaisseur différente sur son hauteur verticale.

4. Palier suivant la revendication 1, caractérisé par le fait que les alésages taraudés de l'élément de fixation (1) sont entourés de douilles filetées (19) faisant saillie, sur lesquelles peuvent être enfilés les trous (43, 31) réalisés de manière appropriée de l'élément de fixation (1) et de l'élément de palier (3).

5. Palier d'angle du côté du battant pour fenêtre pivotante et basculante, avec un élément de fixation (1) pouvant être fixé dans le coin inférieur du battant (5), dans la feuillure (7) de celui-ci, un élément de palier (3) réalisé séparément de ce dernier et présentant un élément de charnière (23) à axe de rotation vertical en position montée, destiné au montage sur un palier d'angle associé du côté du cadre dormant, et des moyens de fixation (33) reliant, de manière réglable, l'élément de fixation (1) et l'élément de palier (3), l'élément de fixation (1) et l'élément de palier (3) présentant des surfaces de couplage (17, 29) se faisant face et s'étendant, lorsque le palier d'angle est monté, environ parallèlement à la surface de feuillure verticale (7) du battant et dont la position de l'une par rapport à l'autre est réglable par les moyens de fixation (33), caractérisé par le fait
que les moyens de fixation (33) pressent les deux surfaces de couplage (17, 29) l'une contre l'autre par l'intermédiaire d'un élément intercalaire (41) disposé entre elles,
que l'élément intercalaire (41) est façonné de telle sorte que par le serrage des moyens de fixation (33) peut être réglée une position angulaire définie entre les surfaces de couplage (17, 29) de l'élément de fixation (1) et de l'élément de palier (3), l'élément intercalaire (41) étant réalisé, sur un segment de son hauteur, à épaisseur constante et, sur un autre segment de son hauteur, en forme de coin à épaisseur dégressive, et
que les surfaces de couplage (17, 29) de l'élément de fixation (1) et de l'élément de palier (3) peuvent être tirées l'une vers l'autre par deux moyens de fixation (33) agissant dans l'un ou l'autre segment de la hauteur de l'élément intercalaire (41).
